# EUROPÄISCHE PATENTANMELDUNG

(11) **EP 0 253 918 A1**
(43) Veröffentlichungstag der Anmeldung: **27.01.1988**
(21) Anmeldenummer: 86110201.0
(22) Anmeldetag: 24.07.1986
(51) Int. Cl.: F24D 17/00

(54) **Warmwasserversorgungssystem**

(71) Anmelder: Bara, György, 1021 Budapest (HU); Gavajda, Pál, 2092 Budakeszi (HU); Talpag, Jòzsef, 1124 Budapest (HU)
(72) Erfinder: Bara, György, 1021 Budapest (HU); Gavajda, Pál, 2092 Budakeszi (HU); Talpag, Jòzsef, 1124 Budapest (HU)
(74) Vertreter: Geissler, Bernhard, Dr.

(57) **Zusammenfassung**

Ein Warmwasserversorgungssystem mit Warmwasserbereitereinheit, an deren Ausstrittsseite - vorzugsweise über die Warmwasserspeichereinheit - eine mit in Richtung zu den Verbrauchern öffnenden erstem Rückströmung verhinderndem Element versehene Verbraucher-Steigleitung angeschlossen ist, die zwischen ihrem unteren und oberen Punkt verteilte Verbraucherzapfstellen besitzt, weiterhin mit an die Warmwasserbereitereinheit - vorzugsweise über die Warmwasserspeichereinheit - angeschlossenen, eine Umlaufpumpe enthaltenden Leitung, die mit der Verbrauchersteigleitung verbunden ist, ist dadurch gekennzeichnet daß die die Umlaufpumpe (9) enthaltende Leitung (11) so an den oberen Punkt (A) der Verbraucher-Steigleitung (12) angeschlossen ist, daß die Druckseite der Umlaufpumpe (9) in Richtung dieses oberen Punktes (A) mündet und der untere Punkt (B) der Verbrauchersteigleitung (12) über das in Richtung der Warmwasserbereitereinheit (1) öffnende zweite, das Rückströmen verhindernde Element (7) mit der Eintrittsseite der Warmwasserbereitereinheit (1) verbunden ist.

## Beschreibung

Gegenstand der Erfindung ist ein System zur Warmwasserversorgung, ausgerüstet mit einer Warmwasserbereitungseinheit, einer an deren Austrittsseite - vorzugsweise über eine Warmwasserspeichereinheit - angeschlossenen, mit einem in Richtung der Verbraucher öffnenden, die Rückströmung verhindernden Element versehenen Verbrauher-Steigleitung, die zwischen ihrem unteren und oberen Punkt verteilte Verbraucherzapfstellen besitzt, weiterhin einer an die Warmwasserbereitungseinheit - zweckdienlich über die Warmwasserspeichereinheit - angeschlossenen eine Umlaufpumpe enthaltende Leitung , die mit der Verbraucher-Steigleitung verbunden ist.

Ein derartiges System ist aus der HU-PS 166 983 bekannt. Bei dieser bekannten Lösung ist die Druckseite der Umlaufpumpe an dem untersten Punkt der Verbraucher-Steigleitung angeschlossen. Dieser Umstand ist aber mit dem Nachteil verbunden, dass die druckerhöhende Wirkung der Umlaufpumpe an den untersten Punkt der Steigleitung zur Wirkung kommt, wo der Druck auch ohnedies gross ist, sodass keine zusätzliche Hilfe erforderlich ist.

Ein weiterer Nachteil dieser bekannten Einrichtung ist, dass ständig, d.h. auch während des Verbrauches sogar während Verbrauchsspitzen im System eine Zirkulation vorliegt, wobei über eine zweite Steigleitung die Zirkulation entgegengesetzt der Verbrauchsrichtung erfolgt.

Bei diesem System muss die Umlaufpumpe eine ziemlich grosse Leistung aufweisen, um bei ständiger Zirkulation auch alle Zapfstellen der ersten Steigleitung mit Warmwasser unter entsprechendem Druck versehen zu können. Widrigenfalls müssen nämlich die zweiten Steigleitungen durch übere Verbindungsanschlüsse bei dem oberen Teil der ersten Steigleitung "zusätzlich helfen", wodurch die zweite Steigleitung in eine die übliche überschreitend schlechtere Lage gelangt (so muss z.B. eine elfgeschossige Steigleitung 15-16 Geschosse versorgen).

Ein weiterer Nachteil besteht darin, dass das System auch einen zweiten Zirkulationskreis benötigt, der von der Druckseite der Umlaufpumpe ausgehend sich über die Warmwasserbereitungseinheit, die Warmwasserspeichereinheit an der Saugseite der Umlaufpumpe schliesst. Auf diese Weise unterstützt nur ein Teil der durch die Umlaufpumpe geförderten Wassermenge die Versorgung der Verbraucher. Dies bedingt eine weitere Erhöhung der Pumpenleistung. Gleichzeitig muss durch die Warmwasserbereitungseinheit /den Wärmetauscher/ über das zum Verbrauch gelangende Wasser hinausgehend auch die umgewälzte Wassermenge hindurchströmen. Dies hat einen beträchtlichen Druckverlust zur Folge, der die Warmwasserversorgung beeinträchtigt bzw. eine weitere Erhöhung der Leistung der Umlaufpumpe erforderlich macht. Schliesslich gelangt bei der bekannten Einrichtung die ganze Menge des im Verteilernetz umgewälzten Wassers in dem Warmwasserspeicher zurück, d.h. erfährt keine weitere Erwärmung.

Ziel der Erfindung is die Beseitigung vorstehend angeführter Mängel und ein Warmwasserversorgungssystem zu schaffen, das auch mit einer verhältnismässig geringe Leistung aufweisenden Pumpe die Warmwasserversorgung der oberen Geschosse in wesentlichem Masse verbessern kann, ohne die Steigleitung überlasten zu müssen, gleichzeitig keinen zweiten Zirkulationskreis erfordert und die gesamte umgewälzte Wassermenge erwärmt.

Die gestellte Aufgabe ist durch ein System gelöst, das eine Warmwasserbereitungseinheit sowie eine an deren Austrittsseite - vorzugsweise über eine Warmwasserspeihereinheit - angeschlossenen mit einem in Richtung zu den Verbrauchern öffnenden ersten die Rückströmung verhindernden Element versehenen Verbraucher-Steigleitung aufweist, die zwischen ihrem unteren und oberem Punkt verteilte Verbraucherzapfstellen besitzt. Weiterhin weist das System eine an die Warmwasserbereitungseinheit angeschlossene eine Umlaufpumpe enthaltende Leitung auf, die mit der Verbraucher-Steigleitung verbunden ist, und bei welchem System im Sinne der Erfindung die die Umlaufpumpe enthaltende Leitung an den oberen Punkt der Verbraucher-Steigleitung so angeschlossen ist, dass die Druckseite der Umlaufpumpe diesem oberen Punkt zuliegt und der untere Punkt der Verbrauchersteigleitung über das in Richtung der Warmwasserbereitungseinheit öffnende zweite die Rückströmung verhindernde Element mit der Eintrittsseite der Warmwasserbereitungseinheit verbunden ist.

Bei einer vorteilhaften Ausführungsform der Erfindung ist der untere Punkt der Verbraucher-Steigleitung in einem zwischen dem Kaltwassereintritt und dem Warmwasseraustritt liegenden Punkt mit der Eintrittsseite der Warmwasserbereitungseinheit verbunden.

Bei einer weiteren vorteilhaften Ausführungsform ist im Bereich des oberen Punktes der Verbrauchersteigleitung ein Druckfühler angeordnet, der mit der Umlaufpumpe in einer Steuerungsverbindung steht.

Das System besitzt vorzugsweise mindestens zwei Verbraucher-Steigleitungen und an deren oberen Punkt angeschlossene die Umlaufpumpe enthaltene Leitung und zwischen den unteren Punkten der zusammengehörenden Leitungen ist ein in Richt ung zur Warmwasserbereitungseinheit schliessendes drittes die Rückströmung verhinderndes Element angeordnet.

Schliesslich ist bei einer weiteren vorteilhaften Ausführungsform der Erfindung zur Umlaufpumpe ein viertes in Richtung zu den Verbrauchern öffnendes die Rückströmung verhinderndes Element parallel geschaltet.

Der grösste Vorteil der erfindungsgemässen Systems besteht darin, dass sie unmittelbar in den oberen Geschossen die Warmwasserverorgung verbessert. Einen weiteren Vorteil bedeutet der Umstand, dass nur eine verhältnismässig geringe Leistung aufweisende Pumpe benötigt wird. Die Belastung der Verbrauchersteigleitung wird geringer, da die Wasserversorgung der oberen Geschosse direkt durch die Umlaufpumpe gesichert wird. Auf diese Weise ist auch zur Versorgung der unteren Geschosse ein geringerer Druck nötig. Ein wesentlicher Vorteil besteht auch darin, dass kein zweiter Zirkulationskreis nötig ist, d.h. dass die Umlaufpumpe in Falle eines Verbrauches voll und ganz dem Verbrauch dient. Gleichzeitig gelangt während der Verbrauchspausen die umgewälzte gesamte Wassermenge in die Warmwasserbereitungseinheit zurück und wird hier erwärmt. Mit Hilfe der erfindungsgemässen Ausführungslösung kann die Warmwasserversorgung ohne irgendeine besondere Hilfseinrichtung (z.B. eine Automatik oder eine zusätzliche Pumpe) verbessert werden. Bereits vorhandene Systeme können leicht in das erfindungsgemässe umgebaut werden. Da die Verbraucher über zwei Leitungen versorgt werden, kann der Querschnitt des Verteilernetzes im Vergleich zum herkömmlichen vermindert werden.

Die Erfindung wird nachstehend mit Hilfe der beigelegten Zeichnungen anhand von Ausführungsbeispielen vorgeführt.
Fig. 1 zeigt das Schaltbild des Systems entsprechend dem ersten Beispiel;
Fig. 2 zeigt das Schaltbild des Systems entsprechend dem zweiten Beispiel.

Die Anlage nach Fig. 1 besitzt eine mit der Kaltwasserzuleitung 21 und der Warmwasserableitung 22 versehene Warmwasserbereitungseinheit 1 sowie eine die mit der Warmwasserableitung 22 verbundene Zuleitung 31 aufweisende Warmwasserspeichereinheit 3.

Die erste Austrittsleitung 32 der Warmwasserspeichereinheit 3 ist über das erste die Rückströmung verhindernde Element 5 an die Grundleitung 11 angeschlossen die mit dem unteren Punkt B der Verbrauchersteigleitung 12 verbunden ist. Zwischen dem unteren Punkt B und dem oberen Punkt A der Verbrauchersteigleitung 12 sind Verbraucherzapfstellen 14 verteilt.

Die zweite Austrittsleitung 33 der Warmwasserspeichereinheit 3 ist über die die Umlaufpumpe 9 enthaltende Leitung 13 mit dem oberen Punkt A der Verbrauchersteigleitung 12 verbunden. Die Druckseite der Pumpe 9 liegt (führt) zu dem Punkt A, das erste die Rückströmung verhindernde Element 5 (z.B. ein Rückschlagventil) öffnet hingegen in Richtung zum Punkt B. Der Punkt B ist (über die Grundleitung 11) unter Zwischenschaltung des zweiten die Rückströmung verhindernden Elementes 7 mit der Kaltwasserzuleitung 21 der Warmwasserbereitereinheit 1 verbunden. Gegebenenfalls kann dieser Anschluss auch in dem zwischen der Kaltwasserzuleitung 21 und der Warmwasseraustrittsleitung 22 liegenden Punkt C der Warmwasserbereitereinheit 1 vorgesehen werden (dieser Punkt wurde in Fig. 1 mit einer punktierten Linie bezeichnet), das wesentliche ist, dass der an der Eintrittsseite liegt. Das zweite die Rückströmung verhindernde Element 7 (z. B. ein Rückschlag ventil) öffnet in Richtung der Warmwasserbereitereinheit 1 und ist zwischen dem ersten die Rückströmung hindernden Element 5 sowie der Kaltwasserzuleitung 21 (oder dem Punkt C) angeordnet.

Die Anlage nach Fig. 1 funktioniert auf folgende Weise:

Bei Verbrauch strömt das aus der Warmwasserbereitereinheit 1 in die Warmwasserspeichereinheit 3 gelangende Gebrauchswarmwasser (mit vermindertem Netzdruck) durch das erste die Rückströmung verhindernde Element 5 und die Grundleitung 11 in die Verbrauchersteigleitung 12. Gleichzeitig befördert die Umlaufpumpe 9 als zusätzliche Pumpe arbeitend mit erhöhtem Druck das Warmwasser unmittelbar zu den ungünstigts liegenden Verbrauchern, sodass für die im Punkt A befindlichen und in den zu diesem naheliegenden obersten Geschossen befindlichen Verbrauchern nicht der ohnedies verminderte Netzdruck die Warmwasserversorgung gewährleisten muss.

Während der Verbrauchspausen befördert die Umlaufpumpe 9 ihrer ursprünglichen Bestimmung entsprechend das Wasser aus der Warmwasserspeichereinehit 3 durch die Leitung 13 (nach oben), durch die Steigleitung 12 (nach unten), die Grundleitung 11 das zweite die Rückströmung verhindernde Element 7 und die Warmwasserbereitereinheit 1 im Kreislauf zurück in die Warmwasserspeichereinheit 3. Die umgewälzte Wassermenge durchströmt ausnahmslos die Warmwasserbereitereinheit 1 (und wird demgemäss erwärmt).

Das System nach Fig. 2 weicht insoweit von der nach Fig. 1 ab, dass sie auch eine zweite Warmwasserbereitereinheit 2 besitzt, die mit der ersten Einheit 1 in Reihe geschaltet ist. An die an den Austritt 32 der Warmwasserspeichereinheit 3 angeschlossene Grundleitung 11 sind die Steigleitungen 12 von drei Gebäuden parallel zueinander angeschlossen, wobei an den zweiten Austritt 33 neben der ersten Umlaufspumpe 9 eine zu dieser parallel geschaltete zweite Umlaufpumpe 10 angeschlossen ist. Die Leitung 13 ist hier an den oberen Punkt A der Steigleitung 12 des dritten Gebäudes angeschlossen (dieser ist der ungünstigst gelegende Verbraucher). Der Punkt B is hier der untere Punkt der Steigleitung 12 des ersten Gebäudes (hier liegt der höchste Netzdruk vor). Zwischen die unteren Punkte der zu den einzelnen Gebäuden gehörenden Leitungen 12, 13 ist je ein drittes zur Verhinderung der Rückströmung dienendes Element 17 eingeschaltet. Diese schliessen in Richtung des Punktes B bzw. der Warmwasserbereitereinheiten 1 und 2.

Zu den Umlaufpumpen 9, 10 ist ein viertes zur Verhinderung des Zurückströmens dienendes Element 8 parallel geschaltet, dass in Richtung zum Punkt A öffnet.

Im Punkt A ist der Druckfühler 16 angeordnet, der mit den Pumpen 9 und 10 in einer Steuerungsverbindung steht.

Bei dem Kaltwasserzulauf 21 ist der Strömungsfühler 15 angeordnet, der mit dem zweiten Rückströmung verhindernden Element 7 in einer Steuerungsverbindung steht.

Die Arbeitsweise der Anlage nach Fig. 2 unterscheidet sich im folgenden von der Arbeitsweise der Anlage nach Fig. 1:
Das durch den Kaltwasserzulauf 21 kommende Leitungswasser gelangt aus der ersten Warmwasserbereitereinheit 1 in die zweite Warmwasserbereitereinheit 2 und von hier in die Warmwasserspeichereinheit 3.

Bei Verbrauch strömt das Warmwasser aus der Warmwasser speichereinheit 3 durch das erste die Rückströmung verhindernde Element 5 in die Grundleitung 11 und von dort in die einzelnen Steigleitungen 12. Da die zur Verhinderung der Rückströmung dienenden dritten Elemente 17 in Richtung zum Punkt A öffnen, gelangt das Warmwasser auch in das letzte (dritte) Gebäude.

Der Druckfühler 16 wird so eingestellt, dass er im Falle eines geringen Verbrauches die Umlaufpumpen 9 und 10 keinen Befehl zum Anlaufen erhalten, sobald jedoch in dem am ungünstigst gelegenden Punkt A der Wasserdruck den erforderlichen Wert überschreitet, läuft die Pumpe 10 an und greift helfend ein. (Die Pumpe 9 stellt eine Reserve dar).

Im Falle eines Verbrauchs gibt der Strömungsfühler 15 ein Signal an das zweite die Rückströmung verhindernde Element 7 ab, das abschliesst und die Zirkulation verhindert. Während Betriebspausen öffnet hingegen das Element 7, die Pumpe 10 läuft an und die Zirkulation setzt ein.

Das umgewälzte Wasser tritt im Fall nach Fig. 2 in die zweite Warmwasserbereitereinheit 2 ein, umgeht die erste Warmwasserbereitereinheit 1, sodass der hydraulische Widerstand des Umlaufes zurückgeht und auch die Möglichkeit eines sogenannten Kaltwassereinbruches schwindet, da das Kaltwasser mindestens durch eine Warmwasserbereitereinheit strömt.

Während der Verbrauchspausen startet der Strömungsfühler 15 die Umlaufpumpe 10 und öffnet das Sperrelement 7, wodurch die Zirkulation über die Einheiten 2 und 3, die Pumpe 10, die Leitung 13, die Steigleitung 12 des letzten Gebäudes, die Leitung 13 und die Steigleitung 12 des er sten Gebäudes und durch das Element 7 einsetzt. Das umgewälzte Wasser strömt durch die Leitungen 13 nach oben, durch die Steigleitungen 12 hingegen nach unten, da es durch die in Richtung des Punktes B abschliessenden dritten Element 17 zur Verhinderung der Rückströmung dazu gezwungen wird.

Aufgabe des zur Verhinderung der Zurückströmung dienenden vierten Elementes 8 (z.B. eines Rückschlagventils) ist folges: Während der Zirkulation erfolgt durch das Element 8 keine Strömung, weil der Druck zufolge des Betriebs der Pumpe 10 in der Öffnungsrichtung grösser ist. Arbeitet hingegen die Pumpe 10 nicht (bei einem geringen Verbrauch), so strömt unter Einwirkung des Netzleitungsdruckes durch das offene Element 8 und die Leitung 13 ebenfalls Warmwasser zu den Verbrauchern. In vorliegendem Falle arbeitet demgemäss die Umlaufpumpe 10 nur bei Spitzenverbrauch bzw. in Verbrauchspausen. Im ersteren Fall leistet sie im ungünstigst liegenden Punkt A eine Förderhilfe, im letzteren Falle bewirkt sie die Umwälzung.

In vorliegender Beschreibung wird der Einfachheit halber überall über Verbrauchersteigleitungen gesprochen. Die Verbraucherleitungen können aber sinngemäss auch zum Teil oder vollständig waagerecht angeordnet sein.

In diesem Falle befindet sich der ungünstigst gelegene Punkt A bei dem von der Warmwasserbereitereinheit am weitesten gelegenen Verbraucher, d.h. dass die Leitung 13 hier angeschlossen werden muss.

## Patentansprüche

1. Warmwasserversorgungssystem mit Warmwasserbereitereinheit, an deren Ausstrittsseite - vorzugsweise über die Warmwasserspeichereinheit - eine mit in Richtung zu den Verbrauchern öffnenden erstem Rückströmung verhinderndem Element versehene Verbraucher-Steigleitung angeschlossen ist, die zwischen ihrem unteren und oberen Punkt verteilte Verbraucherzapfstellen besitzt, weiterhin mit an die Warmwasserbereitereinheit - vorzugsweise über die Warmwasserspeichereinheit - angeschlossenen, eine Umlaufpumpe enthaltenden Leitung, die mit der Verbrauchersteigleitung verbunden ist, dadurch gekennzeichnet, daß die die Umlaufpumpe (9) enthaltende Leitung (11) so an den oberen Punkt (A) der Verbraucher-Steigleitung (12) angeschlossen ist, daß die Druckseite der Umlaufpumpe (9) in Richtung dieses oberen Punktes (A) mündet und der untere Punkt (B) der Verbrauchersteigleitung (12) über das in Richtung der Warmwasserbereitereinheit (1) öffnende zweite, das Rückströmen verhindernde Element (7) mit der Eintrittsseite der Warmwasserbereitereinheit (1) verbunden ist.

2. Warmwasserversorgungssystem nach Anspruch 1, dadurch **gekennzeichnet,** dass der untere Punkt (B) der Verbraucher-Steigleitung (12) in dem zwischen dem Kaltwassereintritt (21) und dem Warmwasseraustritt (22) liegenden Punkt (C) verbunden ist.

3. Warmwasserversorgungssystem nach Anspruch 1 oder 2, dadurch **gekennzeichnet,** dass sie mindestens zwei miteinander in Reihe geschaltete Warmwasserbereitereinheiten (1, 2) besitzt, und der untere Punkt (B) der Verbraucher-Steigleitung (12) mit der Eintrittsseite der zweiten oder der weiteren Warmwasserbereitereinheit (2) verbunden ist.

4. Warmwasserversorgungssystem nach einem der Ansprüche 1 bis 3, dadurch **gekennzeichnet,** dass im Bereich des oberen Punktes (A) der Verbraucher-Steigleitung (12) ein Druckfühler (1) angeordnet ist, der mit der Umwälzpumpe (9 und 10) in einer Steuerungsverbindung besteht.

5. Warmwasserversorgungssystem nach einem der Ansprüche 1 bis 4, dadurch **gekennzeichnet,** dass sie mindestens zwei Verbraucher-Steigleitungen (12) und an deren oberen Punkt (A) angeschlossene Umwälzpumpe (9 oder 10) enthaltende Leitung (13) besitzt, und zwischen den unteren Punkten der zusammengehörenden Leitungen (12, 13) in Richtung zur Warmwasserbereitereinheit (1, 2) abschliessendes drittes Rückströmung verhinderndes Element (17) angeordnet ist.

6. Warmwasserversorgungssystem nach einem der Ansprüche 1 bis 5, dadurch **gekennzeichnet,** dass mit der Umlaufpumpe (9) oder (10) ein viertes in Richtung zu den Verbrauchern öffnendes Rückströmung verhinderndes Element (8) parallel geschaltet ist.
